# EUROPÄISCHE PATENTANMELDUNG

(11) **EP 0 327 667 A2**
(43) Veröffentlichungstag der Anmeldung: **16.08.1989**
(21) Anmeldenummer: 88112840.9
(22) Anmeldetag: 06.08.1988
(51) Int. Cl.: E21B 44/00, E21B 7/02, E21B 49/02, E21B 25/00, E21B 12/06

(54) **Verfahren und Vorrichtung zur Entnahme von Bodenproben**

(30) Priorität: 03.02.1988 DE 3803159
(71) Anmelder: Reck, Anton, 88422 Betzenweiler (DE)
(72) Erfinder: Reck, Anton, 88422 Betzenweiler (DE)
(74) Vertreter: Patentanwälte Eisele, Otten & Roth

(57) **Zusammenfassung**

Es wird von einem Verfahren zur Entnahme von Bodenproben ausgegangen mit einem ins Erdreich eintreibbaren Bohrstock (1), der eine das Probenmaterial aufnehmende Längsnut aufweist, und mit wenigstens einem Räumer (7), welcher in die Nut eingreift und in einer streichenden relativen Räumbewegung bezüglich des Bohrstocks (1) das Probenmaterial aus der Längsnut herauslöst, wobei wenigstens zwei Tiefenbereiche (I, II, III) festgelegt sind und das aus diesen Tiefenbereichen stammende Probenmaterial in mehreren, diesen zugeordneten Probengefäßen (10) gesammelt wird. Infolge eines anderen Antriebs dringt der Bohrstock (1) je nach Beschaffenheit des Erdreichs bei aufeinanderfolgenden Bohrung unterschiedlich weit ein. Die erreichte Tiefe wird gemessen und gespeichert. Der gespeicherte Tiefenwert dient als Basis zur Bestimmung entweder der Räumanfangsposition, die der Bohrstock (1) bezüglich dem oder den Räumern (7, 8, 9) einnimmt oder zur Bestimmung der Startposition einer Zuordnungsvorrichtung, welche abwechselnd eines der vorhandenen Gefäße an den in diesem Fall einzigen Räumer anschließt.

## Beschreibung

Die Erfindung betrifft eine Verfahren zur Entnahme von Bodenproben mit einem ins Erdreich eintreibbaren Bohrstock, der eine das Probenmaterial aufnehmende Längsnut aufweist, und mit wenigstens einen Räumer, welcher in die Nut eingreift und in einer streichenden relativen Räumbewegung bezüglich des Bohrstocks das Probenmaterial aus der Längsnut herauslöst, wobei wenigstens zwei Tiefenbereiche festgelegt sind und das aus diesen Tiefenbereichen stammende Probenmaterial in mehreren, diesen zugeordneten Probengefäßen gesammelt wird.

Eine Vorrichtung, die nach diesem Verfahren arbeitet, ist beispielsweise in dem DE-GM 86 27 892 beschrieben. Hierbei wird der Bohrstock mittels eines Schlagwerks in den Boden eingetrieben. Das Schlagwerk ist an vertikalen Führungsschienen verschiebbar geführt. Im Erdreich wird der Bohrstock, der einen U-förmigen Querschnitt hat, gedreht, um den in der Längsnut befindlichen Erdkern abzuscheren. Nach dem Herausziehen aus den Boden fährt das Schlagwerk mit dem Bohrstock jedesmal in seine obere Endstellung. Sodann werden die Räumfinger in Querrichtung an den Bohrstock heranbewegt, so daß sie in die Nut eingreifen, und zwar der unterste Räumfinger an der Spitze des Bohrstocks und zwei weitere Räumfinger in gleichen Abständen darüber. Nun wird der Bohrstock um 1/3 seiner Länge nach unten bewegt und dadurch die Nut geräumt. Wie üblich hat der Bohrstock eine Länge von 90 cm, jeder Räumfinger räumt einen Abschnitt von 30 cm Länge. In den drei angeschlossenen Gefäßen sammeln sich somit die Proben aus den verschiedenen 30 tiefen Bereichen.

Das beschriebene Probenentnahmeverfahren setzt jedoch voraus, daß der Bohrstock jedesmal in voller Länge in die Erde eingetrieben wird. Mittels des verwendeten Schlagwerks wird dies auch gewährleistet, wenn das Erdreich steinig oder felsig ist. Der Bohrstock ist so stabil ausgeführt, daß er die Hindernisse zur Seite schiebt oder diese durchschlägt. Allerdings besteht die Gefahr, daß sich der Bohrstock verbiegt. Im übrigen stellt das Schlagwerk einen beträchtlichen Aufwand dar, durch den sich solche Bodenproben-Entnahmevorrichtungen erheblich verteuern.

Der Erfindung liegt die Aufgabe zugrunde, ein Verfahren anzugeben, mit dem für eine repräsentative Bodenanalyse ausreichende Bodenproben einfacher und kostengünstiger gezogen werden können.

Diese Aufgabe wird ausgehend von einem Verfahren der einleitend bezeichneten Art erfindungsgemäß dadurch gelöst, daß der Bohrstock je nach Beschaffenheit des Erdreichs an der Entnahmestelle unterschiedlich weit eindringt, daß die Eindringtiefe gemessen und ihr Wert gespeichert wird und daß die relative Position, die der Bohrstock einerseits in Längsrichtung bezüglich des Räumers oder der Räumer andererseits am Anfang der Räumbewegung einnimmt (Räumanfangsposition) abhängig von dem gespeicherten Wert der vorhergehenden Eindringtiefe selbsttätig bestimmt wird.

Die Erfindung beruht auf der Erkenntnis, daß es gar nicht erforderlich ist, jeden Einstich in voller Bohrstocklänge auszuführen, denn üblicherweise werden ohnehin eine Vielzahl von Bodenproben, z. B. 20 oder mehr, pro Flurstück gezogen. Statt Steine, auf die der Bohrstock auftrifft, zu zertrümmern, wird es hingenommen, daß bei Auftreten eines solchen Hindernisses die Eindringtiefe geringer als die Bohrstocklänge bleibt. Dafür wird der Bohrstock auch mit wesentlich geringerer Kraft in den Boden eingetrieben. Steiniges Material braucht auch nicht untersucht zu werden, da es keine Düngestoffe aufnimmt.

Jedoch ergibt sich bei wechselnden Eindringtiefen das Problem, daß Probenmaterial aus einem bestimmten Tiefenbereich sich an wechselnden Längenabschnitten des herausgezogenen Bohrstocks befindet. Wenn also die Räumer stets an der gleichen Stelle des Bohrstocks angesetzt werden und gleiche Räumstrecken zurücklegen, gelangt das Probenmaterial nicht ohne weiteres in das dafür bestimmte richtige Gefäß.

Die Erfindung läßt deshalb eine variable Räumanfangsposition zu und bestimmt diese selbsttätig anhand der vorhergehenden Eindringtiefe, die deshalb gemesen und gespeichert wird. Die Räumanfangsposition ist als Relativstellung definiert zwischen dem Bohrstock einerseits und dem oder den Räumern andererseits, wobei es keine Rolle spielt, ob diese Relativstellung durch eine Bewegung des Bohrstocks oder des Räumers herbeigeführt wird. Aus der Räumanfangsposition heraus beginnt die relative Räumbewegung. Es ist nicht erforderlich daß in der Räumanfangsposition der Räumer bereits in die Bohrstocknut eingreift. Räumanfangsposition umfaßt auch den Fall, daß ein Räumer von der Bohrstockspitze einen Abstand hat und sich im Zuge der Räumbewegung erst dieser Spitze nähert und dann in die Nut einfährt.

Es gibt auch noch einen anderen Weg, das Problem der Zuordnung zu lösen, ohne die Räumanfangsposition bei verschiedenen Eindringtiefen zu verändern. Dieser Lösungsweg betrifft den Fall, daß nur ein Räumer vorgesehen ist und daß diesem eine Zuordnungsvorrichtung angegliedert ist, welche eines der vorhandenen Gefäße zur Aufnahme des herausgelösten Probenmaterials bestimmt sowie die dazu notwendigen Vorkehrungen trifft und in Abhängigkeit von der Räumbewegung, d. h. von der zurückgelegten Räumstrecke, die Umschaltung auf das folgenden Gefäß herbeiführt. Die Umschaltung kann beispielsweise dadurch bewirkt werden, daß die verschiedenen Gefäße mittels eines Schiebetisches oder eines Drehtellers unter der Schüttrinne oder der Austrittsöffnung des vom Räumer kommenden Probenmaterials bewegbar angeordnet sind und daß beim Umschalten ein Gefäß an die Stelle des vorhergehenden tritt. Umschalten kann aber auch ein Nachstellen der Schüttrinne oder einer anderen Fördereinrichtung bedeuten, womit ebenfalls erreicht wird, daß das ausgeräumte Probenmaterial in ein ausgewähltes Gefäß fällt.

Es wird vorgeschalgen, daß der Bohrstock je nach Beschaffenheit des Erdreichts an der Entnahmestelle unterschiedlich weit eindringt, daß die Eindringtiefe gemessen und ihr Wert gespeichert wird und daß die Startposition der Zuordnungsvorrichtung abhängig von dem gespeicherten Wert der vorhergehenden Eindringtiefe selbsttätig bestimmt wird. Die Unterschiede in der Startposition der Zuordnungsvorrichtung bewirken, daß beim Beginn oder im Zuge der Räumbewegung das aus der Nut herausgeschälte Probenmaterial in das jeweils richtige Probengefäß fällt, wobei die erste Räumstrecke bis zum Umschalten auf das nächste Gefäß unterschiedlich lang sein kann. Außerdem kann es sein, daß der erste Teil der Räumbewegung "leer" ausgeführt wird, wenn beispielsweise der Räumer immer am Bohrstockschaft beginnt.

Von Bedeutung ist die Richtung der Räumbewegung. Bei dem bekannten Verfahren wird z. B. ein Räumfinger an der Spitze des Bohrstocks angesetzt und letzterer bewegt sich so, daß der Räumfinger in der Nut in Richtung zum Bohrstockschaft hin wandert. Dabei kann es jedoch vorkommen, insbesondere als Folge von Verschleißerscheinungen, Vibrationen oder dergleichen, daß der Räumfinger an der Spitze vorbeigreift und dann durch die Vorschubbewegung des Bohrstocks beschädigt wird. Eine trichterförmig aufgeweitete Bohrstocknut, welche zum Komprimieren von moorigen oder sandigen Böden vorteilhaft ist, kann harte Erde oder Steine einklemmen.

Um diesen Gefahren zu begegnen, wird vorgeschalgen, daß die relative Räumbewegung so gerichtet ist, daß die Räumer den Bohrstock vom Schaft zur Spitze hin abstreichen.

Sowohl die Einstellbewegung zur Erreichung der Räumanfangsposition als auch die Räumbewegung selbst sind allgemeinen als Relativbewegungen zu verstehen, d. h. es kann sich der Bohrstock bezüglich der stillstehenden Räumer oder diese können sich bezüglich des stillstehenden Bohrstocks bewegen. Auch eine Bewegung beider Komponenten ist möglich. Stillstehend und bewegt bezieht sich hier auf das Grundgestell der betreffenden Vorrichtung, das auch auf einem Fahrzeug angebracht sein kann.

Das Räumen des Bohrstocks in seiner normalerweise vertikalen Bohrstellung kann dazu führen, daß der Bohrstock sehr weit aus der Erde herausgezogen werden und der entsprechende Aufbau verhältnismäßig hoch sein muß. Auch in Hinblick auf leichtere Zugänglichkeit und Vorteile beim Räumen selbst ist es zweckmäßig, wenn der Bohrstock zum Räumen um eine horizontale Achse aus seiner Bohrstellung herausgeschwenkt wird. In Betracht kommt sowohl eine Stellung mit nach unten geneigter Spitze, die waagerechte Stellung oder eine Stellung mit nach oben weisender Spitze. Ferner kann es je nach Räumwerkzeug und Bodenbeschaffenheit vorteilhaft sein, wenn in einer solchen geschwenkten Stellung des Bohrstocks beim Räumen der Bohrstock bezüglich seiner Längsmittelachse eine Stellung einnimmt, in welcher die Längnut nach oben zeigt oder eine andere Winkelstellung einnimmt.

Das Patent umfaßt auch alle Vorrichtungen, die zur Durchführung des vorgeschlagenen Verfahrens geeignet sind. Hierbei ist zu erwähnen, daß eine Halterung für den oder die Räumer vorgesehen sein kann, die zum Einstellen der Räumanfangsposition und/oder zum Räumen in Bohrstocklängsrichtung bewegbar ausgebildet ist. Die Bewegung kann, insbesondere wenn erfindungsgemäß gewonnene und wirkende Anzeigehilfen vorgesehen sind, auch von Hand ausgeführt werden.

Besonders zweckmäßig ist es, wenn bei einer solchen Vorrichtung mechanische, hydraulische, optische oder elektronische Hilfsmittel zur Messung und Speicherung der Eindringtiefe des Bohrstocks, zur Herbeiführung der relativen Räumanfangsposition des Bohrstocks bezüglich des Räumers bzw. der Räumer und/oder zur Herbeiführung der Startposition der Zuordnungsvorrichtung vorgesehen sind. In Betracht kommen z. B. alle geeigneten Längenmeßvorrichtungen, die beispielsweise mit optischen Markierungen, Reibrollen oder dergleichen arbeiten. Speziell im Falle der hydraulischen Betätigung des Bohrstocks können die Längenwerte auch durch Messung der Durchflußmenge der Hydraulikflüssigkeit gewonnen werden. Ferner stehen alle zweckentsprechenden mechanischen und elektronischen Speicher- und Steuermittel zur Verfügung.

Ein Ausführungsbeispiel der Erfindung wird nachfolgend anhand der Zeichnung erläutert. Im einzelnen zeigt.
Fig. 1 die schematische Darstellung einer Vorrichtung zur Entnahme von Bodenproben mit drei Räumern,
Fig. 2 den Querschnitt des verwendeten Bohrstocks in größerem Maßstab und
Fig. 3 in grob schematischer Darstellung eine Zuordnungsvorrichtung für eine andere Bodenproben-Entnahmevorrichtung.

Das in Fig. 1 im Schnitt dargestellte Erdreich ist durch horizontale gestrichelte Linien in einen etwa 30 cm dicken oberen Tiefenbereich I, einen anschließenden mittleren Tiefenbereich II gleicher Dicke und einen unteren Tiefenbereich III von mehr als 60 cm Tiefe gegliedert. Ein 90 cm langer Bohrstock 1 durchsetzt, wenn er ganz eingetrieben wird die beiden oberen Tiefenbereiche I und II und dringt 30 cm tief in den dritten Bereich III ein. Der Bohrstock 1 sitzt an einem Schaft 2, der vereinfachend als langgestreckter Kolben dargestellt ist, welcher sich unter der Wirkung einer hydraulischen Druckflüssigkeit in einem Zylinder 3 auf und ab bewegen kann. Der Zylinder 3 ist von einer Schelle 4 umfaßt, die mittels einer geeigneten Lagerung und unter dem Einfluß eines steuerbaren Schwenkantriebs, der nicht dargestellt ist, um eine zur Zeichenebene senkrechte Schwenkachse 5 schwenkbar gelagert ist. Ein Haltegestell 6 weist drei Räumfinger 7, 8 und 9 auf, die jeweils einen Abstand von 30 haben und deren Räumkanten auf einer Linie liegen, welche die Schwenkachse 5 schneidet. Das Haltegestell 6 als Ganzes, und/oder die Räumfinger 7 bis 9 bezüglich des Haltegestells können federnd nachgebend gelagert sein. Seitlich unterhalb jedes Räumfinger, d. h. senkrecht zur Zeichenebene gegen den Räumfinger versetzt, befindet sich ein mittels einer Schütte an diesen angeschlossenes Probensammelgefäß 10, wobei schon jetzt bemerkt sei, daß das unterste Sammelgefäß die Proben aus dem Tiefenbereich III, das mittlere diejenigen aus dem Tiefenbereich II und das obere Sammelgefäß 10 die Proben aus den oberen Tiefenbereich I aufnimmt.

Um die Wirkungsweise der beschriebenen Vorrichtung weiter deutlich zu machen, ist in Fig. 2 der Querschnitt des Bohrstocks 1 in größerem Maßstab dargestellt. Die Außenkontur des Querschnitts ist kreisrund, so daß beim Drehen des Bohrstocks der in die Nut 11 eingepreßte Erdkern abgeschert wird, um beim Herausziehen des Bohrstocks 1 in der Nut verbleibt. Der flache oder löffelförmig ausgebildete Räumfinger, beispielsweise 8 entspricht in seiner Umrißform dem Querschnitt der Nut 11.

Mit der beschriebenen Vorrichtung ergibt sich folgender Verfahrensverlauf: Zunächst befindet sich der Bohrstock 1 samt der ihn führenden Kolben-Zylinderanordnung in vertikaler Stellung. Die Nut 11 ist leer. Die Bohrstockspitze befindet sich knapp über der Bodenoberfläche. Nun wird dr Bohrstock in ganzer Länge in das Erdreich eingedrückt, so daß sich die Übergangsstelle zwischen Bohrstock 1 und Schaft 2 nahe über der Bodenoberfläche befindet. Durch eine Drehbewegung des Bohrstocks um seine Achse, deren Antriebsmittel hier der Einfachheit halber nicht gezeigt sind, wird der in der Nut 11 befindliche Erdkern abgeschert. Sodann wird der Bohrstock 1 aus dem Boden herausgezogen und die Kolben-Zylinderanordnung 2, 3 in die strichpunktiert angedeutete Schrägstellung (Mittelachse 12) geschwenkt. Dabei ist die Bohrstocknut in diesem Beispiel so orientiert, daß sie sich in dieser geneigten stellung oben befindet. Am Ende der Schwenkbewegung befindet sich die Bohrstockspitze in der Nähe des Räumfingers 7. Nun wird der Bohrstock in Richtung der strichpunktiert dargestellten Achse 12 ausgefahren und zwar bis in die Stellung, die er zuvor im Erdboden auch erreicht hatte und die gemessen und gespeichert worden war. Strichpunktiert gezeichnet ist die voll ausgefahrene Endstellung. In dieser somit erreichten Räumanfangsposition befindet sich das schaftseitige Ende des Bohrstocks in der Nähe des Räumfingers 7 und die Bohrstockspitze in einem Abstand von 30 cm von Räumfinger 9.

Nun wird, um den Räumvorgang einzuleiten, die Kolben-Zylinderanordnung 2, 3 noch einmal um einen kleinen Winkel α weitergeschwenkt, so daß die Räumfinger 7 bis 9 in die Nut 11 eindringen. Danach wird geräumt durch Zurückziehen des Bohrstocks 1 bis in seine obere Endstellung. Dabei überstreicht der Räumfinger 9 das untere Drittel der Bohrstocklänge, der Räumfinger 8 das mittlere und der Räumfinger 7 das obere Drittel dieser Gesamtlänge. Somit fällt das jeweilige Probenmaterial in richtiger Tiefenzuordnung in die drei Probensammelgefäße 10. Der eigentliche Räumvorgang ist nach einem Drittel des gesamten Hubes schon beendet. Während des Rests des Hubes laufen die oberen Räumfinger 7 und 8 über schon geräumte Nutabschnitte. Nach Zurückschwenken in die vertikale Stellung kann der Bohrstock zum Ziehen der nächsten Probe erneut in den Boden getrieben werden.

Dringt der Bohrstock weniger weit ins Erdreich ein, beispielsweise, wie in Fig. 1 dargestellt nur in einen kurzen Abschnitt des Tiefenbereichs III, da sich ihm beispielsweise ein großer Stein entgegenstellt, so erfaßt dies die Tiefenspeichervorrichtung und beim Wiederausfahren längs der Achse 12 wird der Bohrstock in der entsprechenden Stellung gestoppt. Er nimmt somit eine andere Räumanfangsposition wie in dem zuvor geschilderten Fall (volle Eindringtiefe) ein. Der Räumfinger 9 tritt jetzt an der Stelle des Bohrstocks in die Nut 11 eine, an welcher der Bohrstock im Erdboden in der erreichten tiefsten Stellung die Trennfläche zwischen den Tiefenbereichen II und III schnitt. Somit fällt das Probenmaterial des letzten kleinen Stücks in das unterste Gefäß 10 und die beiden weiteren gefüllten Längenabschnitte der Nut werden richtig in die beiden anderen Gefäße abgestrichen. In gleicher Weise erfolgt auch bei noch geringerem Eindringen in den Tiefenbereich II oder nur in den Tiefenbereich I eine richtige Zuordnung der Proben.

Beim Schwenken in die geneigte Stellung kann auch sofort mit dem Ausfahren des Bohrstocks begonnen werden. Wenn die Räumanfangsposition vor Abschluß der Schwenkbewegung erreicht ist, kann der Bohrstock ohne Halt ganz an die Räumfinger herangeschwenkt werden.

Die beschriebene Vorrichtung wird zweckmäßiger Weise an ein Fahrzeug, vorzugsweise an die Heckseite eines landwirtschaftlichen Schleppers angebaut, wobei die seitlich in einem verhältnismäßig großen Abstand angeordnete Haltevorrichtung 6 für den Straßenverkehr einschwenkbar ausgebildet sein kann.

Verzichtet man auf die Schwenkbarkeit des Bohrstocks, so können, wie an sich bekannt, die Räumfinger auch an den vertikal stehenden, herausgezogenen Bohrstock heranbewegt werden. Der Bohrstock muß dann allerdings im Extremfall mit seiner Spitze bis zum obersten Räumfinger hochgezogen werden können.

Alternativ kann, wie erwähnt, das Räumen oder das Einstellen der Räumanfangsposition auch durch eine Bewegung des Haltegestells bezüglich des stillstehenden Bohrstocks erfolgen.

Obwohl aus den geschilderten Gründen eine Räumbewegung der Räumfinger vom SChaft zur Spitze des Bohrstocks hin vorteilhafter ist, kann ausnahmsweise, z. B. bei sandigen Böden um ein Herausrieseln zu verhindern, die entgegengesetzte Räumrichtung zweckmäßiger sein.

Im Falle der schwenkbaren Lagerung der Kolben-Zylinderanordnung um eine horizontale Achse, wie in Fig. 1 dargestellt, kommen auch andere Schwenkwinkel, z. B. eine Räumstellung mit waagerechtem Bohrstock oder mit nach oben stehender Bohrstockspitze in Betracht. Dabei muß auch die Bohrstocknut nicht nach oben weisen, sondern kann je nach Bodenbeschaffenheit oder Konstruktion der Räumfinger und ihrer Halterung beim Räumen jede Winkelstellung bezüglich der Mittelachse des Bohrstocks einnehmen.

Die Zuordnungsvorrichtung nach Fig. 3 gehört zu einer nicht dargestellten Bodenproben-Entnahmevorrichtung mit nur einem Räumer, wobei das von diesem herausgelöste Probenmaterial über ein bewegliches Fallrohr in wahlweise drei verschiedene Probengefäße geleitet werden kann. Der Räumer beginnt immer an der Bohrstockspitze und durchfährt die Bohrstocknut in Richtung zum Schaft.

Die Zuordnungsvorrichtung umfaßt einen feststehenden, als dreieckige Marke dargestellten Abgreifer 15, der mit einer drehbar gelagerten Steuerscheibe 16 zusammenwirkt. Der Umfang der Steuerscheibe ist in drei gleich große Bogenabschnitte I, II und III geteilt und die Anordnung ist so getroffen, daß in der gezeichneten Stellung das Probenmaterial in dasjenige Probengefäß fällt, welches dem Tiefenbereich III zugeordnet ist. Dreht sich die Steuerscheibe 16 nach linsk, so wird an der Trennstelle zwischen dem Bogenabschnitt III und dem Bogenabschnitt I das erwähnte Fallrohr so umgestellt, daß das Probenmaterial in das dem Tiefenbereich I zugeordnete Gefäß fällt. Ebenso erfolgt beim Übergang auf den nächsten Bogenabschnitt sehr rasch die Umschaltung des Fallrohrs auf das Gefäß für den Tiefenbereich II.

Dieses Ausführungsbeispiel hat folgende Wirkungsweise : Am Anfang befindet sich die Steuerscheibe in einer Winkelstellung, in welcher der Abgreifer 15 der Trennstelle zwischen den Bogenbereichen III und I gegenübersteht. Die Bohrstockspitze befindet sich an der Bodenoberfläche. Wenn nun der Bohrstock in den Boden eindringt, so wird in genauem Gleichlauf die Steuerscheibe 16 entgegen dem Uhrzeigersinn angetrieben. Die Antriebsvorrichtung ist so gestaltet, daß wenn die Bohrstockspitze den Tiefenbereich II erreicht, der Abgreifer 15 auch den Bogenbereich II erreicht. Wenn der Bohrstock auf voller Länge von 90 cm in den Boden eingefahren ist, hat sich die Steuerscheibe 16 genau einmal gedreht. Sie bleibt in der zum Schluß erreichten Stellung stehen und der Bohrstock wird herausgezogn und in eine (immer gleiche) Räumanfangsposition gebracht, in welcher der einzige Räumer an der Bohrstockspitze in die Nut eingreift. Nunmehr beginnt die Räumbewegung, welche, wie erwähnt, eine Bewegung des Bohrstocks oder des Räumers sein kann. Wesentlich in diesem Beispiel ist, daß während des Räumens die Steuerscheibe 16 wiederum in genauem Gleichlauf in entgegengesetzter Richtung angetrieben wird. Zunächst fällt also das Probenmaterial aus dem Spitzenbereich in das Gefäß III und dann erfolgt jeweils im richtigen Moment, d. h. nach jeweils 30 cm Räumstrecke, nacheinander die Umschaltung auf die beiden übrigen Gefäße.

Vorstehend wurde eine Probenziehung mit maximalem Tiefgang betrachtet. Wenn beispielsweise der Bohrstock nur 20 cm in den Boden eindringt und dann stoppt, so befindet sich die Steuerschiebe 16 noch im Bereich I und das betreffende Gefäß ist an den Räumer angeschlossen. Somit fällt beim Räumen das gesamte Probenmaterial in dieses Gefäß. Beim Umschalten auf das Gefäß III tritt der Räumer bereits in den leeren Nutenbereich ein. Es kann deshalb vorgesehen werden, daß an der Übergangsstelle vom Bogenbereich I zum Bogenbereich III der Räumvorgang abgebrochen wird.

Die beschriebene Steuerscheibe wirkt somit im Beispiel zugleich als Meß- und Speichervorrichtung für die Eindringtiefe.

Unter Verwendung der gleichen Zuordnungsvorrichtung kann der Räumer seine Räumbewegung aber auch stets am Schaft, d. h. am oberen Ende des Bohrstocks beginnen, wobei allerdings jedesmal die ganze Länge bis zur Spitze geräumt werden muß. In diesem Fall wird die Steuerscheibe 16 sowohl beim Einfahren des Bohrstocks in den Boden als auch beim Räumen in der gleichen Richtung angetrieben, d. h. sie bewegt sich beim Räumen über die beim Bohren erreichte Endstellung hinaus weiter. Nach jedem Räumvorgang muß die Steuerscheibe 16 wieder in ihre Ausgangsstellung am Übergang vom Bogen I zum Bogen III gebracht werden.

Auch wenn nur ein Räumer vorgesehen ist, kann mit von der Eindringtiefe abhängiger Räumanfangsposition gearbeitet werden. Die Zuordnung der Gefäße kann dabei einfacher, nämlich so gesteuert werden, daß immer mit dem gleichen Probengefäß begonnen wird und in jeweils gleicher Reihenfolge nach 30 cm Räumstrecke auf das nächste Gefäß umgeschaltet wird.
1 Bohrstock
2 Kolben / Schaft
3 Zylinder
4 Schelle
5 Schwenkachse
6 Haltegestell
7 Räumfinger
8 Räumfinger
9 Räumfinger
10 Probensammelgefäß
11 Nut
12 Ausfahrachse
15 Abgreifer
16 Steuerscheibe
I Tiefenbereich
II Tiefenbereich
III Tiefenbereich
α Ausschwenkwinkel

## Patentansprüche

1. Verfahren zur Entnahme von Bodenproben mit einem ins Erdreich eintreibbaren Bohrstock, der eine das Probenmaterial aufnehmende Längnut aufweist, und mit wenigstens einem Räumer, welcher in die Nut eingreift und in einer streichenden relativen Räumbewegung bezüglich des Bohrstocks das Probenmaterial aus der Längsnut herauslöst, wobei wenigstens zwei Tiefenbereiche festgelegt sind und das aus diesen Tiefenbereichen stammende Probenmaterial in mehreren, diesen zugeordneten Probengefäßen gesammelt wird, dadurch gekennzeichnet, daß der Bohrstock (1) je nach Beschaffenheit des Erdreichts an der Entnahmestelle unterschiedlich weit eindringt, daß die Eindringtiefe gemessen und ihr Wert gespeichert wird und daß die relative Position, die der Bohrstock (1) einerseits in Längsrichtung bezüglich des Räumers oder der Räumer (7, 8, 9) andererseits am Anfang der Räumbewegung einnimmt (Räumanfangsposition) abhängig von dem gespeicherten Wert der vorhergehenden Eindringtiefe selbsttätig bestimmt wird.

2. Verfahren zur Entnahme von Bodenproben mit einem ins Erdreich eintreibbaren Bohrstock, der eine das Probenmaterial aufnehmende Längsnut aufweist, und mit wenigstens einem Räumer, welcher in die Nut eingreift und in einer streichnenden relativen Räumbewegung bezüglich des Bohrstocks das Probenmaterial aus der Längsnut herauslöst, wobei wenigstens zwei Tiefenbereiche festgelegt sind und das aus diesen Tiefenbereichen stammende Probenmaterial in mehreren, diesen zugeordneten Probengefäßen gesammelt wird, dadurch gekennzeichnet, daß nur ein Räumer vorgesehen ist sowie eine Zuordnungsvorrichtung (15, 16), welche abwechselnd eines der vorhandenen Gefäße zur Aufnahme des herausgelösten Probenmaterials bestimmt und in Abhängigkeit von der Räumbewegung die Umschaltung auf das folgende Gefäß herbeiführt, daß der Bohrstock (1) je nach Beschaffenheit des Erdreichs an der Entnahmestelle unterschiedlich weit eindringt, daß die Eindringtiefe gemessen und ihr Wert gespeichert wird und daß die Startposition der Zuordnungsvorrichtung (15, 16) abhängig von dem gespeicherten Wert der vorhergehenden Eindringtiefe selbsttätig bestimmt wird.

3. Verfahren nach einem der vorhergehenden Ansprüche, dadurch gekennzeichnet, daß die relative Räumbewegung so gerichtet ist, daß die Räumer (7, 8, 9) den Bohrstock (1) vom Schaft (2) zur Spitze hin abstreichen.

4. Verfahren nach einem der vorhergehenden Ansprüche, dadurch gekennzeichnet, daß sich der oder die Räumer (7, 8, 9) zum Einstellen der Räumanfangsposition und/oder zum Räumen bezüglich eines feststehenden oder auf einem Fahrzeug angebrachten Grundgestells in Bohrstocklängsrichtung bewegt bzw. bewegen.

5. Verfahren nach einem der vorhergehenden Ansprüche, dadurch gekennzeichnet, daß der Bohrstock (1) zum Räumen um eine horizontale Achse (5) aus seiner Bohrstellung herausgeschwenkt wird.

6. Verfahren nach Anspruch 5, dadurch gekennzeichnet, daß in einer geschwenkten Stellung des Bohrstocks (1) beim Räumen der Bohrstock bezüglich seiner Längsmittelachse eine Stellung einnimmt, in welcher die Längsnut (11) nicht nur nach oben zeigt.

7. Vorrichtung zur Durchführung des Verfahrens nach einem der vorhergehenden Ansprüche, dadurch gekennzeichnet, daß mechanische, hydraulische, optische oder elektronische Hilfsmittel zur Messung und Speicherung der Eindringtiefe des Bohrstocks, zur Herbeiführung der relativen Räumanfangsposition Bohrstock/Räumer und/oder zur Herbeiführung der Startposition der Zuordnungsvorrichtung vorgesehen sind.
